# EUROPÄISCHE PATENTSCHRIFT

(11) **EP 3 812 491 B1**
(45) Veröffentlichungstag und Bekanntmachung des Hinweises auf die Patenterteilung: **20.03.2024**
(21) Anmeldenummer: 20202675.3
(22) Anmeldetag: 20.10.2020
(51) Int. Cl.: D01H 5/26, D01H 5/72

(54) **VERDICHTUNGSVORRICHTUNG FÜR EIN STRECKWERK EINER SPINNMASCHINE SOWIE STRECKWERK**
CONDENSING GUIDE FOR A DRAFTING FRAME OF A SPINNING MACHINE AND DRAFTING FRAME
GUIDES CONDENSEURS DE FIBRES POUR UN BANC D'ÉTIRAGE D'UN MÉTIER À FILATURE AINSI QU'UN BANC D'ÉTIRAGE

(30) Priorität: 21.10.2019 DE 102019128326
(43) Veröffentlichungstag der Anmeldung: 28.04.2021
(73) Patentinhaber: Saurer Spinning Solutions GmbH & Co. KG, 52531 Übach-Palenberg (DE)
(72) Erfinder: Ince, Erkan, 73079 Süßen (DE); Fähnrich, Dieter, 73035 Göppingen (DE)
(74) Vertreter: Schniedermeyer, Markus

(56) Entgegenhaltungen:
- DE-A1- 10 016 655
- DE-A1- 10 056 185
- DE-A1- 19 837 181
- DE-A1-102012 106 781
- JP-A- 2018 035 463

## Beschreibung

Die Erfindung betrifft eine Verdichtungsvorrichtung für ein Streckwerk einer Spinnmaschine, insbesondere Ringspinnmaschine, zur Verdichtung eines verstreckten Faserbandes, mit einer Verdichtungszone, in der mittels einer Saugöffnung eine Saugströmung senkrecht zur Fasertransportrichtung erzeugt wird.

Streckwerke für Spinnmaschinen, insbesondere Ringspinnmaschinen sind in vielfältigen Ausgestaltungen aus dem Stand der Technik bekannt. Ihre Aufgabe besteht darin, ein dem Streckwerk zugeführtes Faserband zu verstrecken, bzw. zu verziehen, wodurch eine Querschnittsreduzierung der Fasern bewirkt wird. Zur Herstellung eines gleichmäßigen Faserbandes, welches für die Bildung eines gleichmäßigen Garns erforderlich ist, müssen die Fasern dabei während des Verzugs möglichst gleichmäßig nebeneinander verschoben werden.

Bei Spinnmaschinen, insbesondere Ringspinnmaschinen, bei denen sich ein Drallorgan unmittelbar an das Streckwerk anschließt, besteht der Nachteil, dass sich am Ausgangswalzenpaar des Streckwerks ein sogenanntes Spinndreieck einstellt. Dieses Spinndreieck besitzt eine deutlich höhere Breite als der entstehende Faden und weist Randfasern auf, welche nicht ordnungsgemäß in den entstehenden Faden eingebunden werden und somit nicht zur Festigkeit des zu spinnenden Fadens beisteuern.

Zur Vermeidung eines solchen Spinndreiecks am Ausgangswalzenpaar des Streckwerks ist es aus dem Stand der Technik bereits bekannt, einem Streckwerk eine Verdichtungsvorrichtung nachzuordnen, bzw. ein Streckwerk mit einer Verdichtungsvorrichtung auszugestalten, in welcher das verstreckte, jedoch noch im Wesentlichen drehungsfreie Faserband durch seitliches Zusammenfassen seiner Fasern verdichtet bzw. gebündelt wird. Durch die dadurch erzielte Vermeidung des Spinndreiecks vor dem Eintritt des Faserbands in das Drallorgan fällt der verdrehte Faden gleichmäßiger, reißfester und weniger haarig aus.

Bekannte Verdichtungsvorrichtungen der eingangs genannten Art sind dabei üblicherweise pneumatisch wirkend ausgestaltet. So ist es bereits bekannt, dass Faserbänder durch Ansaugen an einer sich entlang des Faserverlaufs erstreckenden Perforationsspur zusammengefasst werden, welche für die Saugströmung durchlässige Durchgangsöffnung aufweist, durch die mittels Saugzug Luft eingesaugt wird. Die Perforationsspuren erstrecken sich dabei in Transportrichtung eines Verdichtungsriemchens, das um eine Saugöffnung eines Saugschuhs umlaufend angeordnet ist. In einer alternativen Anordnung kann das Verdichtungsriemchen aus einem engmaschigen Gewebe gebildet sein, welches eine Vielzahl von für die Saugströmung durchlässige Durchgangsöffnungen aufweist, wobei dann der Saugschuh im Bereich der Saugöffnung einen die Saugöffnung begrenzenden, sich in Transportrichtung erstreckenden schmalen Schlitz aufweist, über den allein der Saugzug auf das Faserband wirkt und dieses verdichtet

Die DE 198 37 181 A1, die JP 2018 035463 A, die DE 100 16 655 A1, die DE 100 56 185 A1, und die DE 10 2012 106781 A1 offenbaren jeweils eine Verdichtungseinrichtung, deren Verdichtungszone auslaufseitig durch eine mittels einer Klemmwalze gebildete Klemmstelle begrenzt wird. Dadurch soll die Verdichtungswirkung vor dem Erteilen der Spinndrehung nicht verloren gehen.

Zur Verbesserung der Garnqualität ist es aus der DE 101 27 741 C2 bereits bekannt, im Bereich vor einer Verdichtungszone der Verdichtungsvorrichtung - bezogen auf die Transportrichtung des Faserbandes - ein an dem Faserband anliegendes Riemchen zuzuordnen, welches die Faserführung innerhalb der Verdichtungsvorrichtung verbessern soll. Diese Vorrichtung weist jedoch den Nachteil auf, dass diese einen besonders komplexen Aufbau aufweist und aufgrund des flächigen Zusammenwirkens des Riemchens nur bedingt eine Verbesserung der Faserführung bewirkt. Insbesondere kann das verarbeitete Garn signifikante Dick- und Dünnstellen aufweisen, welche die Garnqualität negativ beeinflussen. Hiervon ausgehend liegt der Erfindung die Aufgabe zugrunde, eine Verdichtungsvorrichtung sowie ein Streckwerk für eine Verdichtungsvorrichtung bereitzustellen, welches die Herstellung eines gleichmäßigen Garns ermöglicht.

Die Erfindung löst die Aufgabe durch eine Verdichtungsvorrichtung mit den Merkmalen des Anspruchs 1 sowie ein Streckwerk mit den Merkmalen des Anspruchs 6.

Vorteilhafte Weiterbildungen der Verdichtungsvorrichtung sind in den abhängigen Ansprüchen 2 bis 5 angegeben.

Kennzeichnend für die erfindungsgemäße Verdichtungsvorrichtung ist ein Verdichtungselement mit einer Führungsrolle, die derart in Fasertransportrichtung drehbar im Bereich der Verdichtungszone gegenüber der Saugöffnung anordbar ist, so dass das Faserband mit der Führungsrolle in Eingriff gelangt.

Erfindungsgemäß drückt die mit dem Faserband in Eingriff befindliche Führungsrolle das Faserband in Richtung der Saugöffnung. Die Drehbarkeit der Führungsrollen verhindert dabei ein Schleifen des Faserbands über die Kontaktfläche der Führungsrolle, was die Garnqualität negativ beeinflussen würde. Die Führungsrolle bildet eine Faserführung, welche sich aufgrund ihrer Drehbewegung in Transportrichtung des Faserbands mitbewegt. Die durch die Führungsrolle bereitgestellte Faserführung ermöglicht die Herstellung von Faserbändern mit nur geringen Dick- und Dünnstellen. Das mit der erfindungsgemäßen Verdichtungsvorrichtung hergestellte Faserband ermöglicht die Herstellung eines Garns mit einer besonders hohen Gleichmäßigkeit, Festigkeit sowie geringeren Haarigkeit, was insbesondere aus dem Umstand resultiert, dass das Faserband auch in der Verdichtungszone geführt wird.

Die erfindungsgemäße Verdichtungsvorrichtung umfasst einen die Saugöffnung aufweisenden Saugschuh, einem eine Ausgangsoberwalze sowie den Saugschuh im Bereich der Saugöffnung umschlingende Verdichtungsriemchen mit definierten, für die Saugströmung durchlässigen Durchgangsöffnungen und einer im Bereich der Ausgangsoberwalze an dem Verdichtungsriemchen anliegenden Ausgangsunterwalze.

Die Führungsrolle ist bei dieser Ausführung derart in Umlaufrichtung des Verdichtungsriemchens drehbar im Bereich des Saugschuhs gegenüber dem Verdichtungsriemchen anordbar ist, so dass das Faserband mit der Führungsrolle in Eingriff gelangt. Die Umlaufrichtung des Verdichtungsriemchens gibt die Fasertransportrichtung vor und die Verdichtungszone ist im Bereich des Saugschuhs.

Bei der erfindungsgemäßen Ausführung drückt die mit dem Faserband in Eingriff befindliche Führungsrolle das Faserband im Bereich vor dem aus Ausgangsoberwalze und Ausgangsunterwalze gebildeten Ausgangswalzenpaar der Verdichtungsvorrichtung das Faserband an das Verdichtungsriemchen, wodurch eine zuverlässige Faserführung vor dem Ausgangswalzenpaar erreicht wird, was insbesondere aus einer nur kurzen nicht geführten Strecke des Faserbandes zwischen dem Ausgangswalzenpaar und dem dem Ausgangswalzenpaar vorgelagerten Walzenpaar des Streckwerks resultiert. Damit wir das Faserband im Wesentlichen über seine gesamte Transportlänge durch die Verdichtungsvorrichtung geführt, wobei dies zunächst im Bereich des Saugschuhs über die Führungsrolle und hieran anschließend über das Ausgangswalzenpaar erfolgt. Dadurch wird die Herstellung eines Garns mit einer besonders hohen Gleichmäßigkeit, Festigkeit sowie geringeren Haarigkeit weiter unterstützt.

Die Ausgestaltung der Lagerung des die Führungsrolle tragenden Verdichtungselements sowie die Lagerung der Führungsrolle an dem Verdichtungselement ist grundsätzlich frei wählbar. So besteht die Möglichkeit, das Verdichtungselement ortsfest mit einer gleichbleibenden auf das Faserband wirkenden Andruckkraft gegenüber der Saugöffnung bzw. gegenüber dem Verdichtungsriemchen anzuordnen. Nach einer vorteilhaften Ausgestaltung der Erfindung ist jedoch vorgesehen, dass das Verdichtungselement und/oder die Führungsrolle in Richtung auf Saugöffnung bzw. das Verdichtungsriemchen verstellbar gelagert sind.

Gemäß dieser Ausgestaltung der Erfindung besteht die Möglichkeit, über eine Verstellung der Führungsrolle an dem Verdichtungselement und/oder durch eine Verstellung des Verdichtungselements in Richtung auf die Saugöffnung die Andruckkraft zwischen der Führungsrolle und dem Verdichtungsriemchen in einer für die Faserführung optimalen Weise anzupassen. So kann durch eine Abstandserhöhung die Andruckkraft reduziert bzw. durch eine Abstandsreduzierung die Andruckkraft erhöht werden, wodurch Fertigungstoleranzen ausgeglichen und Anpassungen an die Stärke der Faserbänder in besonders komfortabler Weise vorgenommen werden können.

Zur Einstellung der Klemmkraft ist es dabei bspw. möglich, die Führungsrolle verstellbar an einem ortsfest angeordneten Verdichtungselement anzuordnen. Nach einer vorteilhaften Weiterbildung der Erfindung ist jedoch vorgesehen, dass das die Führungsrolle tragende Verdichtungselement einen in Richtung auf die Saugöffnung längsverschiebbar gelagerten Stützkörper aufweist. Gemäß dieser Ausgestaltung der Erfindung ist der Stützkörper, mit dem sich die Führungsrolle gegenüber dem Verdichtungsriemchen abstützt, in seinem Abstand gegenüber dem Verdichtungsriemchen einstellbar und in der eingestellten Lage fixierbar. Über eine Verlagerung des Stützkörpers kann somit in besonders einfacher und komfortabler Weise der durch die Führungsrolle auf das Verdichtungsriemchen bzw. zwischen dem Verdichtungsriemchen und der Führungsrolle angeordnete Faserband ausgeübte Druck eingestellt werden. Anpassungen der Andruckkraft können in einfacher Weise durch eine Verlagerung des Stützkörpers gegenüber dem Verdichtungsriemchen vorgenommen werden.

Die Ausgestaltung der Verlagerbarkeit des Stützkörpers ist dabei grundsätzlich frei wählbar. Nach einer vorteilhaften Ausgestaltung ist jedoch vorgesehen, dass der Stützkörper an einer sich in Richtung auf Saugöffnung erstreckenden Stützschiene längs verschieblich gelagert ist. Die Verwendung einer Stützschiene, welche derart ausgestaltet ist, dass der Stützkörper nur in Längsachsenrichtung der Stützschiene verlagerbar ist und Querbewegungen aufgrund der Ausgestaltung der Verbindung zwischen Stützkörper und Stützschiene blockiert sind, verbessert die Verlagerbarkeit sowie Positionierbarkeit der Führungsrolle gegenüber dem Verdichtungsriemchen in ergänzender Weise. Fehlstellungen der Führungsrolle gegenüber dem Verdichtungsriemchen können aufgrund des Zusammenwirkens des Stützkörpers mit der Stützschiene besonders zuverlässig vermieden werden, wodurch die Garnqualität in besonders zuverlässiger Weise gewährleistet werden kann.

Grundsätzlich gewährleistet bereits eine freie Verdrehbarkeit der Führungsrolle eine hohe Garnqualität, wobei die Drehbewegung der Führungsrolle aus dem Zusammenwirken mit dem in Transportrichtung bewegten Faserband resultiert, welches die Führungsrolle in Drehung versetzt. Nach einer besonders vorteilhaften Ausgestaltung der Erfindung ist jedoch vorgesehen, dass die Führungsrolle mit einer diese antreibenden Antriebseinheit gekoppelt ist.

Die Verwendung einer Antriebseinheit ermöglicht es, die Führungsrolle unabhängig von der Transportgeschwindigkeit des Faserbandes und dessen Zusammenwirken mit der Führungsrolle einzustellen. Über eine antreibbare Führungsrolle lassen sich somit in besonders zuverlässiger Weise Relativbewegungen des Faserbandes gegenüber der mit dem Faserband in Kontakt stehenden Kontaktfläche der Führungsrolle vermeiden, was die Herstellung eines Garns mit einer besonders hohen Qualität ermöglicht.

Kennzeichnend für das erfindungsgemäße Streckwerk ist, dass dieses eine Verdichtungsvorrichtung gemäß einem oder mehreren der vorstehenden Ausgestaltungen aufweist. Bei dem erfindungsgemäßen Streckwerk bildet bspw. das vorhandene Ausgangswalzenpaar des Streckwerks die Verdichtungsvorrichtung, so dass das Streckwerk besonders einfach und kompakt ausgebildet sein kann. Demnach umläuft das Verdichtungsriemchen die Ausgangsoberwalze des Streckwerks und den Saugschuh, so dass auf ein separates, die Verdichtungsvorrichtung bildendes Ausgangswalzenpaar verzichtet werden kann. Alternativ schließt sich das Ausgangswalzenpaar der Verdichtungsvorrichtung an die Streckwerkwalzenpaare an, wobei diese gemeinsam als Baueinheit ebenfalls besonders kompakt ausgeführt werden können.

Ein Ausführungsbeispiel der Erfindung wird nachstehend mit Bezug auf die Zeichnungen erläutert. In den Zeichnungen zeigen:
- Fig. 1: eine erste perspektivische Ansicht eines Streckwerks mit einer Verdichtungsvorrichtung;
- Fig. 2: eine zweite perspektivische Ansicht des Streckwerks von Fig. 1;
- Fig. 3: eine Seitenansicht auf das Streckwerk von Fig. 1 und
- Fig. 4: eine perspektivische Ansicht eines Verdichtungselements des Streckwerks von Fig. 1.

In den Figuren 1, 2 und 3 ist ein mit einer Verdichtungsvorrichtung 1 ausgestattetes Streckwerk 2 dargestellt. Das Streckwerk 2 weist zwei im Abstand nebeneinander angeordnete erste, zweite und dritte Walzenpaare 15, 16, 17 auf, zwischen denen ein zwischen den Walzen der Walzenpaare 15, 16, 17 hindurchgeführtes Faserband aufgrund von voneinander abweichenden Umlaufgeschwindigkeiten der Walzenpaare 15, 16, 17 verstreckt bzw. verzogen wird. Dem dritten Walzenpaar 17 nachgeordnet ist die Verdichtungsvorrichtung 1, welche ebenfalls zwei im Abstand nebeneinander angeordnete, jeweils aus einer Ausgangsoberwalze 7 und einer Ausgangsunterwalze 8 gebildete, Ausgangswalzenpaare 18 aufweist.

Die Verdichtungsvorrichtung 1 weist ferner zwei im Abstand voneinander angeordnete im Bereich zwischen den Ausgangswalzenpaaren 18 und den dritten Walzenpaaren 17 angeordnete Saugschuhe 3 auf. Die Saugschuhe 3 sind über Saugrohre 13 mit einer hier nicht dargestellten Saugvorrichtung verbunden und weisen jeweils eine in Richtung auf das hindurchzuführende Faserband gerichtete Saugöffnung 4 auf. Die Ausgangsoberwalzen 7 und die Saugschuhe 3 sind dabei jeweils derart von einem Verdichtungsriemchen 5 umschlungen, dass dieses die Saugöffnung 4 überdeckt.

Zur Verdichtung eines aus dem dritten Walzenpaar 17 austretenden Faserbandes weist das Verdichtungsriemchen 5 mehrere in Transportrichtung hintereinander angeordnete, eine Perforation 6 bildende Durchgangsöffnungen auf. Die Perforation 6 ermöglicht den Durchtritt der durch die Saugvorrichtung an den Saugöffnungen 4 der Saugschuhe 3 bereitgestellten Saugströmung, wodurch die Fasern des verstreckten Faserbandes während des Durchtritts durch die Verdichtungsvorrichtung 1 quer zur Transportrichtung in Richtung auf die Perforation 6 bewegt und dabei verdichtet werden.

Zur Verbesserung der Führungen des Faserbandes im Bereich zwischen dem dritten Walzenpaar 17 und dem Ausgangswalzenpaar 18 weist das Streckwerk 2 ein Verdichtungselement 9 auf, welches zwei an einem Stützkörper 11 drehbar gelagerte Führungsrollen 10 aufweist. Die Führungsrollen 10 liegen dabei - in Transportrichtung des Faserbandes vor dem Ausgangswalzenpaar 18 - im Bereich des Saugschuhs 3 an dem Verdichtungsriemchen 5 an und drücken dabei das verstrecke Faserband an das Verdichtungsriemchen 5 an, wodurch eine gute Faserführung erzielt wird.

Zur Einstellung der Andruckkraft der Führungsrollen 10 an die Verdichtungsriemchen 5 ist der Stützkörper 11 an einer Stützschiene 12 in Richtung auf die Verdichtungsriemchen 5 längsverstellbar gelagert und über ein Langloch 14 in der eingestellten Position fixierbar. Über die Verlagerbarkeit des Stützkörpers 11 und die dadurch erreichbare Einstellung der Andruckkraft der Führungsrolle 10 an dem Verdichtungsriemchen 5 kann die durch die Führungsrolle 10 und das Verdichtungsriemchen 5 erzeugte Faserführung in komfortabler Weise bspw. an Fertigungstoleranzen sowie unterschiedlichen Stärken der Faserbänder angepasst werden.

### Bezugszeichenliste

- 1: Verdichtungsvorrichtung
- 2: Streckwerk
- 3: Saugschuh
- 4: Saugöffnung
- 5: Verdichtungsriemchen
- 6: Durchgangsöffnung/Perforation
- 7: Ausgangsoberwalze
- 8: Ausgangsunterwalze
- 9: Verdichtungselement
- 10: Führungsrolle
- 11: Stützkörper
- 12: Stützschiene
- 13: Saugrohr
- 14: Langloch
- 15: erstes Walzenpaar
- 16: zweites Walzenpaar
- 17: drittes Walzenpaar
- 18: Ausgangswalzenpaar

## Patentansprüche

1. Verdichtungsvorrichtung (1) für ein Streckwerk (2) einer Spinnmaschine, insbesondere Ringspinnmaschine, zur Verdichtung eines verstreckten Faserbandes, mit einer Verdichtungszone, in der mittels einer Saugöffnung (4) eine Saugströmung senkrecht zur Fasertransportrichtung erzeugt wird, wobei die Verdichtungsvorrichtung (1) einen die Saugöffnung (4) aufweisenden Saugschuh (3), ein eine Ausgangsoberwalze (7) sowie den Saugschuh (3) im Bereich der Saugöffnung (4) umschlingendes Verdichtungsriemchen (5) mit definierten, für die Saugströmung durchlässigen Durchgangsöffnungen (6) und eine im Bereich der Ausgangsoberwalze (7) an dem Verdichtungsriemchen (5) anliegende Ausgangsunterwalze (8) umfasst, mit einem ein Verdichtungselement (9) mit einer Führungsrolle (10), die derart in Fasertransportrichtung drehbar im Bereich der Verdichtungszone gegenüber der Saugöffnung (4) anordbar ist, dass das Faserband mit der Führungsrolle (10) in Eingriff gelangt, wobei die mit dem Faserband in Eingriff befindliche Führungsrolle (10) das Faserband - bezogen auf die Transportrichtung des Faserbandes - im Bereich vor dem aus Ausgangsoberwalze (7) und Ausgangsunterwalze (8) gebildeten Ausgangswalzenpaar der Verdichtungsvorrichtung (1) an das Verdichtungsriemchen (5) drückt.

2. Verdichtungsvorrichtung (1) nach Anspruch 1, **dadurch gekennzeichnet, dass** das Verdichtungselement (9) und/oder die Führungsrolle (10) in Richtung auf die Saugöffnung (4) verstellbar gelagert sind.

3. Verdichtungsvorrichtung (1) nach einem oder mehreren der vorhergehenden Ansprüche, **dadurch gekennzeichnet, dass** das Verdichtungselement (9) ein in Richtung auf die Saugöffnung (4) längsverschiebbar gelagerten Stützkörper (11) aufweist.

4. Verdichtungsvorrichtung (1) nach Anspruch 3, **dadurch gekennzeichnet, dass** der Stützkörper (11) an einer sich in Richtung auf die Saugöffnung (4) erstreckenden Stützschiene (12) längsverschiebbar gelagert ist.

5. Verdichtungsvorrichtung (1) nach einem oder mehreren der vorhergehenden Ansprüche, **dadurch gekennzeichnet, dass** die Führungsrolle (10) mit einer diese antreibenden Antriebseinheit gekoppelt ist.

6. Streckwerk (2) für eine Spinnmaschine, insbesondere Ringspinnmaschine **gekennzeichnet durch** eine Verdichtungsvorrichtung (1) gemäß einem oder mehreren der Ansprüche 1 bis 5.

## Claims

1. Compacting device (1) for a drafting system (2) of a spinning machine, in particular a ring spinning machine, for compacting a drafted sliver, comprising a compacting zone, in which a suction flow is produced perpendicularly to the fibre transport direction by means of a suction opening (4), wherein the compacting device (1) comprises a suction shoe having the suction opening (4), a compacting apron (5) which wraps around an output top roller (7) and the suction shoe (3) in the region of the suction opening (4) and has defined through-openings (6) which are permeable to the suction flow, and an output bottom roller (8) which bears against the compacting apron (5) in the region of the output top roller (7), with a compacting element (9) having a guide roller (10), which can be arranged in the region of the compacting zone opposite the suction opening (4) so as to be rotatable in the fibre transport direction that the sliver comes into engagement with the guide roller (10), wherein the guide roller (10) in engagement with the sliver presses the sliver - in relation to the transport direction of the sliver - against the compacting apron (5) in the region in front of the pair of output rollers of the compacting device (1) formed by the output top roller (7) and output bottom roller (8).

2. Compacting device (1) according to claim 1, **characterised in that** the compacting element (9) and/or the guide roller (10) can be moved towards the suction opening (4).

3. Compacting device (1) according to one or more of the preceding claims, **characterised in that** the compacting element (9) has a support body (11), which is mounted for longitudinal displacement towards the suction opening (4).

4. Compacting device (1) according to claim 3, **characterised in that** the support body (11) is mounted for longitudinal displacement on a support rail (12) extending towards the suction opening (4).

5. Compacting device (1) according to one or more of the preceding claims, **characterised in that** the guide roller (10) is coupled to a drive unit which drives the guide roller.

6. Drafting system (2) for a spinning machine, in particular a ring spinning machine, **characterised by** a compacting device (1) according to one or more of claims 1 to 5.

## Revendications

1. Dispositif de serrage (1) pour un banc d'étirage (2) d'une machine à filer, en particulier d'une machine à filer à anneaux, permettant de serrer un ruban de fibres étiré, comportant une zone de serrage dans laquelle un courant d'aspiration perpendiculaire au sens de transport des fibres est généré au moyen d'une ouverture d'aspiration (4), dans lequel le dispositif de serrage (1) comprend un sabot d'aspiration (3) présentant l'ouverture d'aspiration (4), un manchon de serrage (5) enveloppant un cylindre supérieur délivreur (7) ainsi que le sabot d'aspiration (3) dans la région de l'ouverture d'aspiration (4), lequel manchon de serrage comporte des ouvertures de passage (6) définies et perméables au courant d'aspiration, et un cylindre inférieur délivreur (8) adjacent au manchon de serrage (5) dans la région du cylindre supérieur délivreur (7), lequel dispositif de serrage comporte un élément de serrage (9) comportant un rouleau de guidage (10) qui peut être disposé de manière à pouvoir tourner dans le sens de transport des fibres dans la région de la zone de serrage en face de l'ouverture d'aspiration (4), de telle sorte que le ruban de fibres vient en prise avec le rouleau de guidage (10), dans lequel le rouleau de guidage (10) se trouvant en prise avec le ruban de fibres presse le ruban de fibres - par rapport au sens de transport du ruban de fibres - sur le manchon de serrage (5), dans la région située en amont de la paire de cylindres délivreurs du dispositif de serrage (1) qui est formée par le cylindre supérieur délivreur (7) et le cylindre inférieur délivreur (8).

2. Dispositif de serrage (1) selon la revendication 1, **caractérisé en ce que** l'élément de serrage (9) et/ou le rouleau de guidage (10) sont montés de manière à pouvoir être réglés en direction de l'ouverture d'aspiration (4).

3. Dispositif de serrage (1) selon une ou plusieurs des revendications précédentes, **caractérisé en ce que** l'élément de serrage (9) présente un corps de support (11) monté de manière à pouvoir se déplacer longitudinalement en direction de l'ouverture d'aspiration (4).

4. Dispositif de serrage (1) selon la revendication 3, **caractérisé en ce que** le corps de support (11) est monté de manière à pouvoir se déplacer longitudinalement sur un rail de support (12) s'étendant en direction de l'ouverture d'aspiration (4).

5. Dispositif de serrage (1) selon une ou plusieurs des revendications précédentes, **caractérisé en ce que** le rouleau de guidage (10) est accouplé à une unité d'entraînement l'entraînant.

6. Banc d'étirage (2) pour une machine à filer, en particulier une machine à filer à anneaux, **caractérisé par** un dispositif de serrage (1) selon une ou plusieurs des revendications 1 à 5.
